# EUROPÄISCHE PATENTSCHRIFT

(11) **EP 1 186 701 B1**
(45) Veröffentlichungstag und Bekanntmachung des Hinweises auf die Patenterteilung: **02.04.2008**
(21) Anmeldenummer: 01117413.3
(22) Anmeldetag: 19.07.2001
(51) Int. Cl.: D21F 3/02

(54) **Pressenanordnung**
Press arrangement
Dispositif de pressage

(30) Priorität: 31.08.2000 DE 10042906
(43) Veröffentlichungstag der Anmeldung: 13.03.2002
(73) Patentinhaber: Voith Patent GmbH, 89522 Heidenheim (DE)
(72) Erfinder: Komposch, Gerd, 89564 Nattheim (DE)

(56) Entgegenhaltungen:
- DE-U- 29 902 451
- GB-A- 2 218 122

## Beschreibung

Die Erfindung betrifft eine Pressenanordnung zur Behandlung einer Faserstoffbahn, insbesondere Papier-, Karton- oder Tissuebahn, in einem zwischen einer Schuhpreßwalze und einer Gegenfläche gebildeten, in Bahnlaufrichtung verlängerten Preßspalt, wobei die Schuhpreßwalze einen drehfest gelagerten Träger, einen um den Träger umlaufenden flexiblen Preßmantel sowie wenigstens einen am Träger abgestützten Preßschuh umfaßt, über den der flexible Preßmantel gegen die Gegenfläche preßbar und der in Mantellaufrichtung über den Preßspalt hinaus durch einen Auslauf verlängert ist, wobei der Pressschuh in Betriebsstellung aus der unverformten Pressmantelkontur herausgedrückt wird, der Preßmantel bei gegen die Gegenfläche gepreßtem Preßschuh durch diesen so geführt ist, daß er im Bereich des Preßspaltes radial außerhalb einer gedachten Kreisbahn verläuft, die sich bei angenommen durchgehend kreiszylindrischer Bahnführung ergeben würde, und im Bereich des freien Endes des Auslaufs an diesem anliegt.

In der Regel wird die Faserstoffbahn zusammen mit wenigstens einem Entwässerungsband, beispielsweise einem Filz, durch den Preßspalt geführt.

Bei den bisher üblichen Pressenanordnungen der eingangs genannten Art läuft der Preßmantel bedingt durch seine Eigensteifigkeit, Fliehkräfte und den Preßmantelinnendruck in einem großen Radius aus dem Preßspalt aus. Die Trennung von Papier und Filz erfolgt entsprechend erst weit außerhalb des Preßspalts, was zur Folge hat, daß die bis zur Trennung vom Filz auftretende Rückbefeuchtung des Papiers insbesondere bei dünneren Papieren wie z.B. bei Tissue-Papieren sehr hoch ist.

Hierzu ist es aus der GB-A-2 218 122 bekannt, den Pressmantel senkrecht zur Pressebene zu versetzen.

Des Weiteren beschreibt die DE-U-299 02 451 eine Lösung, bei der der Pressschuh in Betriebsstellung aus der unverformten Pressmantelkontur herausgedrückt wird.

Ziel der Erfindung ist es, eine Pressenanordnung der eingangs genannten Art zu schaffen, bei der eine solche Rückbefeuchtung auf ein Minimum herabgesetzt und mit der entsprechend ein deutlich höherer Trockengehalt der Faserstoffbahn erzielbar ist.

Erfindungsgemäß wird diese Aufgabe dadurch gelöst, dass in Mantellaufrichtung betrachtet die Länge des Auslaufes größer als etwa die halbe Länge des Preßspaltes ist und der Preßmantel bei gegen die Gegenfläche gepreßtem Preßschuh durch diesen so geführt ist, daß er im Bereich des Preßspaltes um einen Betrag radial außerhalb der gedachten Kreisbahn verläuft, der im Mittel etwa 1 bis etwa 3 % des Kreisbahndurchmessers entspricht.

Aufgrund dieser Ausbildung wird erreicht, daß die Rückbefeuchtung durch eine entsprechende Führung des Preßmantels außerhalb des Preßspalts auf ein Minimum reduziert wird, was entsprechend einen deutlich höheren Trockengehalt der Faserstoffbahn mit sich bringt. Nachdem der Preßschuh mit einem längeren Auslauf versehen ist und in Betriebsstellung relativ weit aus der unverformten Preßmantelkontur herausgedrückt wird, liegt der Preßmantel im Betrieb im Bereich des Endes des Auslaufs an und schließt somit den Auslaufbereich luftdicht ab. Da damit ein Hinterlüften dieses Bereichs ausgeschlossen ist, muß der Preßmantel exakt der Auslaufkontur folgen, wodurch eine sofortige Trennung von Filz und Faserstoffbahn außerhalb des Preßspalts bewirkt wird.

Bei einer bevorzugten Ausführungsform der erfindungsgemäßen Pressenanordnung ist in Mantellaufrichtung betrachtet die Länge des Auslaufes größer als etwa drei Viertel der Länge des Pressspalts, vorzugsweise größer oder gleich der Länge des Preßspaltes.

Von Vorteil ist, wenn der Preßmantel bei gegen die Gegenfläche gepreßtem Preßschuh durch diesen so geführt ist, daß er im Bereich des Preßspaltes um einen Betrag radial außerhalb der gedachten Kreisbahn verläuft, der im Mittel etwa 1,5 bis etwa 2, 5 % und insbesondere etwa 2 % des Kreisbahndurchmessers entspricht.

Der Auslauf kann eine im wesentlichen ebene, dem Preßmantel zugewandte Fläche besitzen.

Von Vorteil ist, wenn die vorzugsweise im wesentlichen ebene, dem Preßmantel zugewandte Fläche des Auslaufs mit der am Preßspaltauslauf an die dem Preßmantel zugewandte, den Preßspalt definierende Preßfläche des Preßschuhes angelegten Tangente einen Winkel in Bereich von etwa 18° bildet.

Die Kontur der dem Preßmantel zugewandten, den Preßspalt definierenden Preßfläche des Preßschuhes ist zweckmäßigerweise an die Kontur der Gegenfläche angepaßt.

Die Gegenfläche kann beispielsweise durch eine Gegenwalze gebildet sein. Insbesondere in diesem Fall kann die dem Preßmantel zugewandte, den Preßspalt definierenden Preßfläche des Preßschuhes somit eine allgemein konkave Kontur besitzen.

Bei einer zweckmäßigen praktischen Ausführungsform ist der Auslauf an seinem freien Ende allgemein radial nach innen abgebogen. Dabei kann der Preßmantel im vorzugsweise gerundeten Übergangsbereich zum allgemein radial nach innen abgebogenen Ende des Auslaufs an diesem anliegen.

Die Erfindung wird im folgenden anhand eines Ausführungsbeispiels unter Bezugnahme auf die Zeichnung näher erläutert.

Die einzige Figur der Zeichnung zeigt in schematischer Teildarstellung eine Pressenanordnung 10 zur Behandlung einer Faserstoffbahn in einem zwischen einer Schuhpreßwalze 12 und einer Gegenfläche 14 gebildeten, in Bahnlaufrichtung L verlängerten Preßspalt 16. Bei der (hier nicht dargestellten) Faserstoffbahn kann es sich insbesondere um eine Papier-, Karton- oder Tissuebahn handeln. Sie wird in der Regel zusammen mit wenigstens einem Entwässerungsband (nicht gezeigt), insbesondere einem Filz, durch den verlängerten Preßspalt 16 geführt.

Die Schuhpreßwalze 12 umfaßt einen drehfest gelagerten Träger 18, einen um den Träger 18 umlaufenden flexiblen Preßmantel 20 sowie wenigstens einen am Träger 18 abgestützten Preßschuh 22, über den der flexible Preßmantel 20 gegen die Gegenfläche 14 preßbar ist.

Wie anhand der einzigen Figur zu erkennen ist, ist der Preßschuh 22 über den Preßspalt 16 hinaus durch einen Auslauf 24 verlängert. Im Betrieb, d.h. bei gegen die Gegenfläche 14 gepreßtem Preßschuh 22, ist der Preßmantel 20 durch diesen so geführt, daß er im Bereich des Preßspaltes 16 radial außerhalb der Kreisbahn 26 verläuft, die sich bei angenommen durchgehend kreiszylindrischer Bahnführung ergeben würde, und im Bereich des freien Endes 28 des Auslaufs 24 an diesem anliegt.

In Mantellaufrichtung LM betrachtet kann die Länge 1_{A} des Auslaufes 24 größer als etwa die halbe Länge 1_{S} des Preßspaltes 16, insbesondere größer als etwa drei Viertel der Länge 1_{S} des Preßspaltes 16 und vorzugsweise größer oder gleich der Länge 1_{S} des Preßspaltes 16 sein. Beim dargestellten Ausführungsbeispiel ist der Auslauf 24 zumindest im wesentlichen gleich lang wie der Preßspalt 16.

Zudem ist der Preßmantel 20 im Betrieb, d.h. bei gegen die Gegenfläche 14 gepreßtem Preßschuh 22, durch diesen so geführt, daß er im Bereich des Preßspaltes 16 um einen Betrag a radial außerhalb der gedachten Kreisbahn 26 verläuft. Dieser Betrag a kann im Mittel etwa 1 bis etwa 3 %, insbesondere etwa 1,5 bis etwa 2,5 % und insbesondere etwa 2 % des Durchmessers der gedachten Kreisbahn 26 entsprechen.

Der Auslauf 24 kann eine im wesentlichen ebene dem Preßmantel 20 zugewandte Fläche 30 besitzen.

Im vorliegenden Fall bildet diese vorzugsweise im wesentlichen ebene Fläche 30 des Auslaufs 24 mit der am Preßspaltauslauf 32 an die dem Preßmantel 20 zugewandte, den Preßspalt 16 definierende Preßfläche 34 des Preßschuhes 22 angelegten Tangente 36 einen Winkel α im Bereich von beispielsweise etwa 18°.
Die Kontur der dem Preßmantel 20 zugewandten, den Preßspalt 16 definierenden Preßfläche 34 des Preßschuhes 22 kann an die Kontur der Gegenfläche 14 angepaßt sein.

Im vorliegenden Fall ist diese Gegenfläche 14 durch eine Gegenwalze 38 gebildet. Entsprechend kann die dem Preßmantel 20 zugewandte, den Preßspalt 16 definierende Preßfläche 34 eine allgemein konkave Kontur besitzen.

Im vorliegenden Fall ist der Auslauf 24 an seinem freien Ende 28 allgemein radial nach innen abgebogen. Dabei liegt der Preßmantel 20 in einem vorzugsweise gerundeten Übergangsbereich 40 zum allgemein radial nach innen abgebogenen Auslaufende am Auslauf 24 an.

Durch die gezielte Führung des Preßmantels außerhalb des Preßspaltes wird die Rückbefeuchtung auf ein Minimum reduziert, wodurch sich entsprechend ein deutlich höherer Trockengehalt der Faserstoffbahn ergibt. Der Preßschuh ist mit einem längeren Auslauf versehen und in Betriebsstellung weiter aus der unverformten Mantelkontur herausgedrückt, als dies bei den bisherigen Ausführungen der Fall ist. Dadurch liegt der Preßmantel im Betrieb am Ende des Auslaufs an und schließt somit den Auslaufbereich luftdicht ab. Da somit ein Hinterlüften dieses Bereichs ausgeschlossen ist, muß der Preßmantel exakt der Auslaufkontur folgen, wodurch eine sofortige Trennung von Filz und Faserstoffbahn außerhalb des Preßspaltes bewirkt wird.

### Bezugszeichenliste

- 10: Pressenanordnung
- 12: Schuhpreßwalze
- 14: Gegenfläche
- 16: verlängerter Preßspalt
- 18: drehfester Träger
- 20: flexibler Preßmantel
- 22: Preßschuh
- 24: Auslauf
- 26: Kreisbahn
- 28: freies Ende
- 30: Fläche
- 32: Preßspaltauslauf
- 34: Preßfläche
- 36: Tangente
- 38: Gegenwalze
- 40: gerundeter Übergangsbereich

- a: Betrag
- 1_{A}: Länge des Auslaufs
- 1_{S}: Länge des Preßspaltes
- L: Bahnlaufrichtung
- LM: Mantellaufrichtung
- α: Winkel

## Patentansprüche

1. Pressenanordnung (10) zur Behandlung einer Faserstoffbahn, insbesondere Papier-, Karton- oder Tissuebahn, in einem zwischen einer Schuhpreßwalze (12) und einer Gegenfläche (14) gebildeten, in Bahnlaufrichtung (L) verlängerten Preßspalt (16), wobei die Schuhpreßwalze (12) einen drehfest gelagerten Träger (18), einen um den Träger (18) umlaufenden flexiblen Preßmantel (20) sowie wenigstens einen am Träger (18) abgestützten Preßschuh (22) umfaßt, über den der flexible Preßmantel (20) gegen die Gegenfläche (14) preßbar und der in Mantellaufrichtung (LM) über den Preßspalt (16) hinaus durch einen Auslauf (24) verlängert ist, wobei der Pressschuh (22) in Betriebsstellung aus der unverformten Pressmantelkontur herausgedrückt wird, der Preßmantel (20) bei gegen die Gegenfläche (14) gepreßtem Preßschuh (22) durch diesen so geführt ist, daß er im Bereich des Preßspaltes radial außerhalb einer gedachten Kreisbahn (26) verläuft, die sich bei angenommen durchgehend kreiszylindrischer Bahnführung ergeben würde, und im Bereich des freien Endes (28) des Auslaufs (24) an diesem anliegt,
**dadurch gekennzeichnet,**
**dass** in Mantellaufrichtung (LM) betrachtet die Länge (1_{A}) des Auslaufes (24) größer als etwa die halbe Länge (1_{S}) des Preßspaltes (16) ist und der Preßmantel (20) bei gegen die Gegenfläche (14) gepreßtem Preßschuh (22) durch diesen so geführt ist, daß er im Bereich des Preßspaltes (16) um einen Betrag (a) radial außerhalb der gedachten Kreisbahn (26) verläuft, der im Mittel etwa 1 bis etwa 3 % des Kreisbahndurchmessers entspricht.

2. Pressenanordnung nach Anspruch 1,
**dadurch gekennzeichnet,**
**daß** in Mantellaufrichtung (LM) betrachtet die Länge (1_{A}) des Auslaufes (24) größer als etwa drei Viertel der Länge (1_{S}) des Preßspaltes (16), vorzugsweise größer oder gleich der Länge (1_{S}) des Preßspaltes (16) ist.

3. Pressenanordnung nach Anspruch 1 oder 2,
**dadurch gekennzeichnet,**
**daß** der Preßmantel (20) bei gegen die Gegenfläche (14) gepreßtem Preßschuh (22) durch diesen so geführt ist, daß er im Bereich des Preßspaltes (16) um einen Betrag (a) radial außerhalb der gedachten Kreisbahn (26) verläuft, der im Mittel etwa 1,5 bis etwa 2,5 % und insbesondere etwa 2 % des Kreisbahndurchmessers entspricht.

4. Pressenanordnung nach einem der vorhergehenden Ansprüche,
**dadurch gekennzeichnet,**
**daß** der Auslauf (24) eine im wesentlichen ebene, dem Preßmantel (20) zugewandte Fläche (30) besitzt.

5. Pressenanordnung nach einem der vorhergehenden Ansprüche,
**dadurch gekennzeichnet,**
**daß** die vorzugsweise im wesentlichen ebene, dem Preßmantel zugewandte Fläche (30) des Auslaufs (24) mit der am Preßspaltauslauf (32) an die dem Preßmantel (20) zugewandte, den Preßspalt (16) definierende Preßfläche (34) des Preßschuhes (22) angelegten Tangente (36) einen Winkel (α) im Bereich von etwa 18° bildet.

6. Pressenanordnung nach einem der vorhergehenden Ansprüche,
**dadurch gekennzeichnet,**
**daß** die Kontur der dem Preßmantel (20) zugewandten, den Preßspalt (16) definierenden Preßfläche (34) des Preßschuhes (22) an die Kontur der Gegenfläche (14) angepaßt ist.

7. Pressenanordnung nach einem der vorhergehenden Ansprüche,
**dadurch gekennzeichnet,**
**daß** die Gegenfläche (14) durch eine Gegenwalze (38) gebildet ist.

8. Pressenanordnung nach einem der vorhergehenden Ansprüche,
**dadurch gekennzeichnet,**
**daß** die dem Preßmantel (20) zugewandte, den Preßspalt (16) definierende Preßfläche (34) des Preßschuhes (22) eine allgemein konkave Kontur besitzt.

9. Pressenanordnung nach einem der vorhergehenden Ansprüche,
**dadurch gekennzeichnet,**
**daß** der Auslauf (24) an seinem freien Ende (28) allgemein radial nach innen abgebogen ist.

10. Pressenanordnung nach Anspruch 9,
**dadurch gekennzeichnet,**
**daß** der Preßmantel (20) im vorzugsweise gerundeten Übergangsbereich (40) zum allgemein radial nach innen abgebogen Ende des Auslaufs (24) an diesem anliegt.

11. Pressenanordnung nach einem der vorhergehenden Ansprüche,
**dadurch gekennzeichnet,**
**daß** die Faserstoffbahn zusammen mit wenigstens einem Entwässerungsband, insbesondere einem Filz, durch den Preßspalt (16) geführt ist.

## Claims

1. Press arrangement (10) for treating a fibrous web, in particular paper, board or tissue web, in a pressure nip (16) formed between a shoe press roll (12) and an opposing surface (14) and extended in the web running direction (L), the shoe press roll (12) comprising a support (18) mounted so as to be fixed against rotation, a flexible press shell (20) revolving around the support (18) and at least one press shoe (22) supported on the support (18), by which the flexible press shell (20) can be pressed against the opposing surface (14) and which is extended beyond the pressure nip (16) in the shell running direction (LM) by an outlet (24), the press shoe (22) being forced out of the non-deformed press shell contour when in the operating position, the press shell (20) being guided by the press shoe (22) when pressed by the latter against the opposing surface (14), in such a way that, in the region of the pressure nip, it extends radially outside an imaginary circular path (26) which would result in the event of assumed continuous circularly cylindrical web guidance, and resting on the outlet (24) in the region of the free end (28) of the latter,
**characterized in that**,
as viewed in the shell running direction (LM), the length (1_{A}) of the outlet (24) is greater than approximately one half of the length (1_{S}) of the pressure nip (16) and, when the press shoe (22) is pressed against the opposing surface (14), the press shell (20) is guided by the said press shoe (22) in such a way that, in the region of the pressure nip (16), it runs radially outside the imaginary circular path (26) by an amount (a) which on average corresponds to about 1 to about 3% of the circular path diameter.

2. Press arrangement according to Claim 1, **characterized in that**, as viewed in the shell running direction (LM), the length (1_{A}) of the outlet (24) is greater than approximately three quarters of the length (1_{S}) of the pressure nip (16), preferably greater than or equal to the length (1_{S}) of the pressure nip (16).

3. Press arrangement according to Claim 1 or 2, **characterized in that**, when the press shoe (22) is pressed against the opposing surface (14), the press shell (20) is guided by the said press shoe (22) in such a way that, in the region of the pressure nip (16), it runs radially outside the imaginary circular path (26) by an amount (a) which on average corresponds to about 1.5 to about 2.5% and in particular about 2% of the circular path diameter.

4. Press arrangement according to one of the preceding claims, **characterized in that** the outlet (24) has a substantially planar surface (30) facing the press shell (20).

5. Press arrangement according to one of the preceding claims, **characterized in that** the preferably substantially planar surface (30) of the outlet (24), facing the press shell, forms an angle (α) in the region of about 18° with the tangent (36) to the pressing surface (34) of the press shoe (22), facing the press shell (20) and defining the pressure nip (16), at the pressure nip outlet (32).

6. Press arrangement according to one of the preceding claims, **characterized in that** the contour of the pressure surface (34) of the press shoe (22), facing the press shell (20) and defining the pressure nip (16), is matched to the contour of the opposing surface (14).

7. Press arrangement according to one of the preceding claims, **characterized in that** the opposing surface (14) is formed by an opposing roll (38).

8. Press arrangement according to one of the preceding claims, **characterized in that** the contour of the pressure surface (34) of the press shoe (22), facing the press shell (20) and defining the pressure nip (16), has a generally concave contour.

9. Press arrangement according to one of the preceding claims, **characterized in that**, at its free end (28), the outlet (24) is generally curved radially inwards.

10. Press arrangement according to Claim 9, **characterized in that**, in the preferably rounded transition region (40) to the generally radially inwardly curved end of the outlet (24), the press shell (20) rests on the latter.

11. Press arrangement according to one of the preceding claims, **characterized in that** the fibrous web is led through the pressure nip (16) together with at least one dewatering belt, in particular a felt.

## Revendications

1. Dispositif de pressage 10 pour traiter une bande fibreuse, notamment une bande de papier, de carton ou de papier tissu, dans une fente de pressage (16) prolongée dans la direction d'avance de la bande (L) et formée entre un rouleau de pressage à sabot (12) et une contre-surface (14), le rouleau de pressage à sabot (12) comprenant un support (18) monté de manière solidaire en rotation, une enveloppe de pressage (20) flexible tournant autour du support (18) ainsi qu'au moins un sabot de pressage (22) supporté sur le support (18), par le biais duquel l'enveloppe de pressage flexible (20) peut être pressée contre la contre-surface (14) et est prolongée dans la direction d'avance de l'enveloppe (LM) au-delà de la fente de pressage (16) par une sortie (24), le sabot de pressage (22) étant pressé hors du contour de l'enveloppe de pressage non déformée dans la position de fonctionnement, l'enveloppe de pressage (20) étant guidée à travers le sabot de pressage (22) pressé contre la contre-surface (14) de telle sorte qu'elle s'étende dans la région de la fente de pressage radialement en dehors d'une piste circulaire imaginaire (26) qui est obtenue en supposant un guidage de la bande cylindrique circulaire et continu, et qu'elle s'applique contre l'extrémité libre (28) de la sortie (24) dans la région de cette extrémité libre,
**caractérisé en ce que**
vu dans la direction d'avance de l'enveloppe (LM), la longueur (1_{A}) de la sortie (24) est supérieure à environ la moitié de la longueur (1_{S}) de la fente de pressage (16) et l'enveloppe de pressage (20) est guidée à travers le sabot de pressage (22) lorsque ce dernier est pressé contre la contre-surface (14), de telle sorte qu'elle s'étende dans la région de la fente de pressage (16) sur une distance (a) radialement en dehors de la piste circulaire imaginaire (26) qui correspond approximativement à 1 à 3 % environ du diamètre de la piste circulaire.

2. Dispositif de pressage selon la revendication 1,
**caractérisé en ce que**
vu dans la direction d'avance de l'enveloppe (LM), la longueur (1_{A}) de la sortie (24) est supérieure à environ trois quart de la longueur (1_{S}) de la fente de pressage (16), de préférence supérieure ou égale à la longueur (1_{S}) de la fente de pressage (16).

3. Dispositif de pressage selon la revendication 1 ou 2,
**caractérisé en ce que**
l'enveloppe de pressage (20) est guidée à travers le sabot de pressage (22) lorsque celui-ci est pressé contre la contre-surface (14) de telle sorte qu'elle s'étende dans la région de la fente de pressage (16) sur une distance (a) radialement en dehors de la piste circulaire imaginaire (26) qui correspond en moyenne approximativement à 1,5 à environ 2,5% et notamment à environ 2% du diamètre de la piste circulaire.

4. Dispositif de pressage selon l'une quelconque des revendications précédentes,
**caractérisé en ce que**
la sortie (24) possède une surface (30) essentiellement plane, tournée vers l'enveloppe de pressage (20).

5. Dispositif de pressage selon l'une quelconque des revendications précédentes,
**caractérisé en ce que**
la surface (30) de préférence essentiellement plane, tournée vers l'enveloppe de pressage, de la sortie (24) forme avec la tangente (36) appliquée à la sortie de la fente de pressage (32) au niveau de la surface de pressage (34) du sabot de pressage (22), définissant la fente de pressage (16) et tournée vers l'enveloppe de pressage (20), un angle (α) de l'ordre d'environ 18°.

6. Dispositif de pressage selon l'une quelconque des revendications précédentes,
**caractérisé en ce que**
le contour de la surface de pressage (34) du sabot de pressage (22) définissant la fente de pressage (16) et tournée vers l'enveloppe de pressage (20) est adapté au contour de la contre-surface (14).

7. Dispositif de pressage selon l'une quelconque des revendications précédentes,
**caractérisé en ce que**
la contre-surface (14) est formée par un rouleau conjugué (38).

8. Dispositif de pressage selon l'une quelconque des revendications précédentes,
**caractérisé en ce que**
la surface de pressage (34) du sabot de pressage (22) définissant la fente de pressage (16) et tournée vers l'enveloppe de pressage (20) possède un contour généralement concave.

9. Dispositif de pressage selon l'une quelconque des revendications précédentes,
**caractérisé en ce que**
la sortie (24) est recourbée généralement radialement vers l'intérieur au niveau de son extrémité libre (28).

10. Dispositif de pressage selon la revendication 9,
**caractérisé en ce que**
l'enveloppe de pressage (20) s'applique dans la région, de préférence arrondie (40), de transition vers l'extrémité de la sortie (24) généralement recourbée radialement vers l'intérieur, contre cette sortie.

11. Dispositif de pressage selon l'une quelconque des revendications précédentes,
**caractérisé en ce que**
la bande fibreuse est guidée conjointement avec au moins une bande d'égouttage, notamment un feutre, à travers la fente de pressage (16).
